# EUROPÄISCHE PATENTSCHRIFT

(11) **EP 0 616 572 B1**
(45) Veröffentlichungstag und Bekanntmachung des Hinweises auf die Patenterteilung: **17.05.1995**
(21) Anmeldenummer: 92924566.0
(22) Anmeldetag: 11.12.1992
(51) Int. Cl.: B41J 13/10

(54) **VERFAHREN ZUM FÜHREN EINES BELEGS IN EINER BELEGBEARBEITUNGSEINHEIT**
PROCESS FOR FEEDING A SHEET INTO A PROCESSING UNIT
PROCEDE DE GUIDAGE D'UN DOCUMENT DANS UNE UNITE DE TRAITEMENT DE DOCUMENTS

(30) Priorität: 13.12.1991 DE 4141107
(43) Veröffentlichungstag der Anmeldung: 28.09.1994
(73) Patentinhaber: Siemens Nixdorf Informationssysteme Aktiengesellschaft, 33102 Paderborn (DE)
(72) Erfinder: FLÜGGE, Ruprecht, D-33175 Bad Lippspringe (DE); NEEF, Wolfgang, D-34431 Meerhof (DE); WENDLAND, Bruno, D-33102 Paderborn (DE)
(74) Vertreter: Fuchs, Franz-Josef, Dr.-Ing.
(86) Internationale Anmeldenummer: DE9201037
(87) Internationale Veröffentlichungsnummer: WO9311945

(56) Entgegenhaltungen:
- US-A- 5 000 597
- Patent Abstracts of Japan, vol.14, no.46,(M-926); & JP-A-1 275082 (OKI ELECTRIC IND CO LTD) 02 November 1989.
- Patent Abstracts of Japan, vol. 7, no 271,(M-260); & JP-A-58 151278 (HITACHI SEISAKUSHO KK) 08 September 1983.

## Beschreibung

Die Erfindung betrifft ein Verfahren zum sicheren Führen eines Aufzeichnungsträgers in einer Belegbearbeitungseinrichtung.

Ein Verfahren zum Einziehen von Einzelblattpapier bei einem Drucker ist bereits aus der DE 38 37 566 A1 bekannt. Zu beiden Seiten des Druckkopf-Mundstücks erstreckt sich bei dem vorbekannten Drucker eine Papierführung, die zusammen mit dem Druckkopf parallel zur Schreibwalze hin und her beweglich ist. Zum Einziehen wird das zu bedruckende Einzelblatt bei außerhalb der Druckposition stehendem Druckkopf zunächst so weit in den Drucker eingezogen, bis seine Vorderkante gerade die Druckstation passiert hat. Dann wird der Druckkopf in die Mitte des Druckbereichs verfahren, so daß die Papierführung das Papier an die Druckwalze anpreßt. Erst danach wird das Papier an die zu bedruckende Zeilenposition gebracht.

Bei der aus der DE 38 37 566 A1 bekannten Druckstation wird das Papier um eine Schreibwalze herumgeführt, bei der das normalerweise plane Papier durch die Papierführung in eine Bogenform gezwungen wird. Wichtig ist dabei nur, daß das Papier im Bereich der Schreibzeile dicht an der Schreibwalze gehalten wird. Nach Verlassen dieser Position nimmt das Papier seine plane Form wieder an. Dies ist von Nachteil, wenn das Papier nach Verlassen der Druckstation mit seiner Vorderkante in einen Papierschacht geleitet werden soll, bzw. nach dem Bedrucken - ggf. auch der unterstmöglichen Zeile - mit seiner Hinterkante voran wieder zurück in den Zuführschacht befördert werden soll. Gerade dies ist aber bei Beleg- oder Sparbuchdruckern der Fall, die häufig als Flachbettdrucker ausgeführt sind. Ein Flachbettdrucker für die Verarbeitung von Belegabschnitten ist aus den Patent Abstracts of Japan, Band 7, Nr. 271, M-260, abstract of JP, A, 58-151278 bekannt.

Bei diesen Druckern tritt das Problem auf, daß nichtebene Belege nicht einwandfrei transportiert und ausgeworfen werden. Das Problem entsteht dadurch, daß der Beleg in der weitest eingezogenen Lage mit seiner in Auswurfrichtung vorderen Kante nicht mehr im Auswurfschacht liegt und die dort vorhandenen Leit- oder Niederhalteelemente die Lage des Belegs nicht mehr beeinflussen. Diese Vorderkante eines nach oben gewölbten Belegs stößt gegen Elemente des Auswurfschachts, wodurch mit der Auswurfbewegung Knickungen (Eselsohren) des Belegs verursacht werden. Es kann auch vorkommen, daß der geknickte Beleg im Auswurfschacht hängenbleibt und zerrissen wird. Außerhalb der Belegbearbeitung entstehen Verformungen des Belegs zum Beispiel durch unsachgemäße Lagerung von kleinen Belegformaten in senkrechter Stellung. Die Nachteile, die bei diesen Druckern auftreten, sind für den Benutzer störend.

Häufig ist er auch gezwungen, Eingriffe in das Gerät vorzunehmen, um hängengebliebene Belege zu entfernen.

Belege können auch beim Druckvorgang selbst verformt werden. Dies passiert insbesondere bei Nadeldruckern, die Belege in ungünstiger Papierfaserrichtung bedrucken und wodurch - unterstützt durch eine geringe Härte des Druckbalkens und bei starkem Aufschlag der Drucknadeln - eine Krümmung oder Aufwölbung des Belegs durch den Druckvorgang erfolgt.

Der Erfindung liegt die Aufgabe zugrunde, den Belegführungsvorgang in gattungsgemäßen Druck- oder Schreibgeräten so zu verbessern, daß auch nichtebene Belege einwandfrei geführt werden.

Die Aufgabe wird durch die Merkmale des Hauptanspruchs gelöst. Vorteilhafte Weiterbildungen finden sich in den Unteransprüchen.

Im folgenden wird die Erfindung an Hand der Zeichnung eines Ausführungsbeispiels beschrieben.

Es zeigt:
- Fig. 1: einen Schnitt durch ein Druck- oder Schreibgerät parallel zur Druckzeilenrichtung, bei dem das erfindungsgemäße Verfahren einsetzbar ist.
- Fig. 2: einen Schnitt quer zur Druckzeilenrichtung durch das Druck- oder Schreibgerät.

Innerhalb des Gehäuses des Druck- oder Schreibgeräts ist ein Druckschlitten 12 auf einer geraden Linie parallel zu einem davor angeordneten und in einem Auflagetisch 48 integrierten Druckwiderlager (Druckbalken) 16 verfahrbar angeordnet. Die Lagerung des Druckschlittens 12 auf einer Parallelführung erfolgt in bekannter Weise und wird daher nicht näher beschrieben. Der Druckschlitten 12 trägt eine Farbbandkassette 18, einen Nadeldruckkopf 14 und optische Erkennungselemente 20, 22. Wesentlicher Bestandteil der Erkennungselemente 20, 22 sind in der Figur nicht dargestellte Leuchtdioden, die Licht in Richtung auf den Druckbalken senden. Fotoelemente in den Erkennungselementen 20, 22 messen die Lichtreflexion aus der Richtung des Druckbalkens. Der dunkle Druckbalken 16 reflektiert wenig Licht, wohingegen ein Beleg 50 viel Licht reflektiert, so daß mit den Erkennungselementen 20, 22 die Lage der Kanten des Belegs in Druckzeilenrichtung erfaßt werden kann.

An beiden Seiten in Verfahrrichtung des Druckschlittens 12 trägt der Druckschlitten jeweils eine parallel zum Durckbalken 16 ausgerichtete Belegleiteinrichtung 30, 32. Befestigungslemente 34, 35 für die Belegleiteinrichtungen am Druckschlitten 12 sind gestrichelt angedeutet. Auf dem Druckbalken 16 ist ein Beleg 50 zu sehen, welcher von den Belegleiteinrichtungen 30, 32 im Bereich der Druckzeile am Hochwölben gehindert wird.

Zwischen beiden Belegleiteinrichtungen 30, 32 ist ein enger Spalt 19 für den Durchtritt des Mundstücks des Nadeldruckkopfs 14 freigelassen.

Fig. 2 zeigt die wesentlichen Teile des Druck- oder Schreibgerätes in einem Schnitt quer zur Zeilenrichtung, also entlang der Transportrichtungen A, B der zu bedruckenden Belege 50.

Wie bereits beschrieben, ist der Druckbalken 16 unterhalb des Druckkopfes 14 in den Auflagetisch 48 eingelassen. In Zuführrichtung A vor dem Druckkopf 14 ist in geringem Abstand und parallel zu dem Auflagetisch 48 ein Leitblech 52 angeordnet, das an seinem dem Druckkopf nahen Ende nach oben abgebogen ist und in einer Kante 54 endet. Das Leitblech 52 bildet also einen Zuführschacht 56, der sich nahe dem Druckkopf trichterförmig erweitert.

In Zuführrichtung A hinter dem Druckkopf 14 bildet ein zweites, parallel und in geringem Abstand zum Auflagetisch 48 angeordnetes Leitblech 58 mit dem Auflagetisch 48 einen Abförderschacht 60. Das Leitblech 58 ist an seinem dem Druckkopf 14 nahen Ende ebenfalls nach oben abgebogen und endet in einer Kante 62. Im Zuführschacht 56 ist eine Lichtschranke 64 und im Abförderschacht 60 eine Lichtschranke 66 eingebaut. Die Lichtschranken 64, 66 dienen der Erkennung der Vorder- und Hinterkante des Belegs 50.

Die letzte Zeile eines Belegs wird in einer Lage bedruckt, in der der Beleg am weitesten in den Drucker eingezogen ist. Die Belegausgabe erfolgt in Richtung des Pfeils B gegen die Zuführrichtung durch Umkehrung der Transportrichtung der Transporteinrichtungen. In der weitest eingezogenen Position wird der Beleg nicht mehr von dem Leitblech 52 niedergehalten, wie dies in Fig. 2 für einen gestrichelt angedeuteten Beleg 50a gezeigt ist. Die Beleg-Hinterkante befindet sich außerhalb des Zuführschachtes 56.

Beim Rückfördern des Belegs in Richtung des Pfeils B laufen bei dem erfindungsgemäßen Verfahren Bewegungsabläufe ab, die dazu führen, daß nichtebene und hochgewölbte Belege auf der gesamten Länge ihrer Vorderkante durch Überstreichbewegungen der am Druckschlitten 12 angebrachten Belegleiteinrichtungen 30, 32 in den Zuführschacht 56 gezwungen werden.

In einem ersten erfindungsgemäßen Verfahrensschritt wird der Beleg in Ausgaberichtung B nur so weit vorgeschoben, bis er um ein geringes Maß d in das trichterförmige Anfangsteil des Zufürschachts hineingeführt wird. Als Eindringtiefe hat sich ein Weg d von etwa 2 mm als günstig erwiesen.

In Fig. 2 sind Belege mit unterschiedlichem Verformungsgrad dargestellt. Ein planer Beleg 50b wird ohne anzustoßen in den Zuführschacht 56 einlaufen. Ein stark gewölbter Beleg wird, da dieser Unterschied der Druckersteuerung nicht bekannt ist, genausoweit wie ein planer Beleg vorgeschoben und angehalten. und legt sich auf Grund seiner Wölbung an die aufgebogene Kante 54 des Leitblechs 52 oder biegt sich sogar noch von dieser Kante weg in Richtung Druckkopf. Nun wird der Druckkopf 14 in Zeilenrichtung verfahren. Die Belegleiteinrichtungen 30, 32 biegen die Belegskante dabei so weit nach unten, daß sie unter die Kante 54 des Leitblechs 52 springt und sich auch nach dem Vorbeifahren der Belegleiteinrichtungen 30, 32 höchstens noch in die bei 50d gezeigte Position aufwölben kann, in der der Beleg noch sicher von dem Leitblech 52 in den Zuführschacht 56 gelenkt wird. Nach den Überstreichbewegungen wird die Transporteinrichtung erneut eingeschaltet und befördert den Beleg sicher in dem Zuführschacht 56 in Richtung B weiter.

Im zweiten Verfahrensschritt wird die Bewegung des Druckschlittens 12 so gesteuert, daß er, ausgehend von der letzten Druckposition, in einer ersten Überstreichbewegung in Richtung einer Belegseitenkante gefahren wird. Die Belegleiteinrichtungen 30, 32 am Druckschlitten drucken den Beleg in Richtung Druckbalken 16. Je nach Bauart des Druckschlittens kann sogar auf besondere Belegleiteinrichtungen verzichtet werden, wenn der Druckschlitten und die Farbbandführungen die Funktion der Belegleiteinrichtungen 30, 32 übernehmen.

In weiteren Verfahrensschritten wird der Druckschlitten 12 nacheinander in Richtung der beiden Belegseitenkanten gefahren. Durch beide Überstreichbewegungen wird die durch Verformung in Auswurfrichtung hochstehende Beleghinterkante auf ihrer gesamten Länge in den Zuführschacht 56 gedrückt und in der weiteren Auswurfbewegung sicher auf der gesamten Länge der Hinterkante von dem Leitblech 52 des Zuführschachtes 56 erfaßt. Der Beleg wird bei der endgültigen Auswurfbewegung ohne Knicken transportierbar.

In einer vorteilhaften Weiterbildung des Verfahrens erfolgt vor dem Belegtransport in Richtung Zuführschacht 56 eine zusätzliche Überstreichbewegung des Druckschlittens.

Erst danach schiebt die Transporteinrichtung den Beleg in Ausgaberichtung B vor, bis die Belegkante um ein Geringes in den trichterförmigen Teil des Zuführschachts 56 hinein vorgefahren ist. Die zuvor genannte Überstreichbewegung schließt sich an.

In Fortbildung des geschilderten Verfahrensablaufs wird in der ersten Überstreichbewegung die Bewegung des Druckschlittens so gesteuert, daß er ausgehend von der letzten Druckposition über den ersten Seitenrand des Belegs hinaus bis zu seiner Endlage in der Druckzeile gefahren wird. In der zweiten Überstreichbewegung wird der Druckschlitten über die zweite Belegseitenkante hinaus wieder bis zu seiner Endlage gefahren. Wie bereits beschrieben wird durch die beiden Überstreichbewegungen die durch Verformung in Auswurfrichtung B hochstehende Belegkante auf ihrer gesamten Länge in den Zuführschacht 56 gedrückt und in der weiteren Auswurfbewegung sicher auf der gesamten Länge der Hinterkante von dem Leitblech 52 erfaßt.

In einer anderen Ausgestaltung dieses Verfahrensablaufs werden die Signale der optischen Erkennungselemente 20, 22 am Druckschlitten 12 genutzt, die die Seitenkanten des Belegs erkennen. Die Signale der Belegseitenkantenerkennung 20, 22 werden zur Steuerung der Überstreichbewegung verwendet. Beide Überstreichbewegungen verlaufen dann nur bis zum Zeitpunkt des Erkennens der Seitenkante. Der Druckschlitten hält in dieser Position an und kehrt um. Mit diesem erfindungsgemäßen Verfahrensablauf wird die Zeit für die Überstreichbewegungen wegen der kürzeren Wege minimiert.

Die Antriebe für den Belegtransport werden in der Regel mit Schrittmotoren ausgelegt. Diese Schrittmotoren werden für die erfindungsgemäßen Transportschritte in Einzugs- und Ausgaberichtung in kleinstmöglichen Schritten angesteuert. Beispielsweise wäre eine Schrittweite von 1/180 Zoll gegenüber einer normalen Schrittweite von 1/6 Zoll ansteuerbar.

Die erste Überstreichbewegung des Druckschlittens erfolgt vorzugsweise in die Richtung der von der aktuellen Druckkopfposition weiter entfernten Belegseitenkante. Die Lage der Belegseitenkanten wird durch weitere, nicht dargestellte optische Erkennungseinrichtungen erfaßt, die in der Transporteinrichtung integriert sind. Die Position der letzten Druckposition wird der elektronischen Steuerung des Druckvorgangs entnommen. Hieraus werden elektronisch die beiden Wege jeweils zu den Belegseitenkanten berechnet und der längere Weg als erster angesteuert.

Bei schmaleren Belegen kann der Druckkopf in der Endposition der letzten Überstreichbewegung verbleiben. Zumindest bei breiten Belegen wird der Druckschlitten mit einer zusätzlichen Bewegung in die Mitte des Belegs gefahren.

Selbstverständlich kann das erfindungsgemäße Verfahren nicht nur beim Auswurf eines Beleges benutzt werden. Belege mit aufgewölbter Vorderkante können beim Einziehen in die Druckstation in gleicher Weise zuverlässig unter das Leitblech 58 und damit in den Abförderschacht 60 geleitet werden.

## Patentansprüche

1. Verfahren zum Führen eines Belegs in den Transportschacht (56, 60) einer Belegbearbeitungseinheit, insbesondere eines Flachbettdruckers mit einem entlang einer Druckzeile verfahrbaren Druckschlitten (12), auf dem ein Druckkopf (14) und Belegleiteinrichtungen (30, 32) angeordnet sind, einem dem Druckkopf (14) gegenüberliegenden Druckwiderlager (16), einem Auflagetisch (48) und wenigstens einem parallel und im Abstand zu diesem angeordneten Leitblech (52, 58), das mit dem Auflagetisch (48) einen sich bei dem Druckwiderlager (16) trichterförmig erweiternden Transportschacht (56, 60) bildet, und mit einer Belegtransporteinrichtung,
**dadurch gekennzeichnet,**
daß ein zu fördernder Beleg (50) mit seiner - in Förderrichtung (B) gesehen - Vorderkante so weit in Richtung des Transportschachtes (56, 60) transportiert wird, daß ein planer Beleg (50b) um ein geringes Maß (d), vorzugsweise 2 mm, in den Transportschacht (56, 60) hineinragt und ein gewölbter oder verknickter Beleg (50c) sich mit seiner Vorderkante gegen die Kante (54, 62) des Leitblechs (52, 58) abstützen kann, und danach der Druckschlitten (12) in wenigstens einer Überstreichbewegung quer zur Belegtransportrichtung bewegt wird.

2. Verfahren nach Anspruch 1,
**dadurch gekennzeichnet,** daß vor dem Transport des Belegs (50) in Richtung des Transportschachts (56) der Druckschlitten (12) eine zusätzliche Überstreichbewegung ausführt.

3. Verfahren nach Anspruch 1 oder 2 **dadurch gekennzeichnet,** daß die Überstreichbewegungen des Druckschlittens (12) bis zur Zeilenendposition erfolgen.

4. Verfahren nach einem der Ansprüche 1 oder 2, wobei die Belegbearbeitungseinheit mit Erkennungseinrichtungen (20, 22) für die Seitenkanten des Belegs ausgestattet ist, **dadurch gekennzeichnet,** daß die Überstreichbewegungen des Druckschlittens (12) nur bis zur Belegseitenkante erfolgen.

5. Verfahren nach einem der vorhergehenden Ansprüche, **dadurch gekennzeichnet,** daß der Druckkopf nach einer Überstreichbewegung vor dem nachfolgenden Transportschritt auf etwa Belegmitte gefahren wird.

## Claims

1. Process for guiding a document into the transporting channel (56, 60) of a document-processing unit, in particular a flat-bed printer, having a printing slide (12) which can be moved along a print line and on which a print head (14) and document-directing devices (30, 32) are arranged, a printing platen (16), lying opposite the print head (14), a supporting table (48) and at least one directing baffle (52, 58), arranged parallel to and at a distance from the latter and forming with the supporting table (48) a transporting channel (56, 60) widening in the form of a funnel at the printing platen (16), and having a document-transporting device, characterized in that a document (50) to be conveyed is transported by its leading edge - seen in conveying direction (B) - to such an extent in the direction of the transporting channel (56, 60) that a flat document (50b) protrudes by a small amount (d), preferably 2 mm, into the transporting channel (56, 60) and an arched or creased document (50c) can be supported by its leading edge against the edge (54, 62) of the directing baffle (52, 58), and thereafter the printing slide (12) is moved transversely to the document-transporting direction in at least one brushing-over movement.

2. Process according to Claim 1, characterized in that, before transport of the document (50) in the direction of the transporting channel (56), the printing slide (12) performs an additional brushing-over movement.

3. Process according to Claim 1 or 2, characterized in that the brushing-over movements of the printing slide (12) take place up to the end-of-line position.

4. Process according to one of Claims 1 or 2, the document-processing unit being equipped with detecting devices (20, 22) for the side edges of the document, characterized in that the brushing-over movements of the printing slide (12) take place only up to the document side edge.

5. Process according to one of the preceding claims, characterized in that, after a brushing-over movement, the print head is moved to approximately the centre of the document before the following transporting step.

## Revendications

1. Procédé pour guider une feuille dans le puits de transport (56,60) d'une unité de traitement de feuilles, notamment d'une presse à plat comportant un chariot d'impression (12) pouvant être déplacé le long d'une ligne d'impression et sur laquelle sont disposés une tête d'impression (14) et des dispositifs (30,32) de guidage des feuilles, et comportant une butée d'impression (16) située en vis-à-vis de la tête d'impression (14), une table d'appui (48) et au moins une chicane (52,58) disposée au moins parallèlement et à distance de cette table et qui forme, avec la table d'appui (48), un puits de transport (56,60) qui s'élargit en forme d'entonnoir au voisinage de la butée d'impression (16), et comportant le dispositif de transport de feuilles,
caractérisé par le fait
qu'une feuille (50) devant être entraînée est transportée de telle sorte que son bord avant - considéré dans la direction d'entraînement (B) - avance suffisamment en direction du puits de transport (56,60) pour qu'une feuille plane (50b) pénètre sur une faible distance (d), de préférence 2 mm, dans le puits de transport (56,60) et qu'une feuille cintrée ou coudée (50c) puisse s'appuyer par son bord avant contre le bord (54,62) de la chicane (52,58), et qu'ensuite le chariot d'impression (12) est déplacé, selon au moins un déplacement de balayage, tranversalement par rapport à la direction de transport de la feuille.

2. Procédé suivant la revendication 1, caractérisé par le fait qu'avant le transport de la feuille (50) en direction du puits de transport (56), le chariot d'impression (12) exécute un déplacement supplémentaire de balayage.

3. Procédé suivant la revendication 1 ou 2, caractérisé par le fait que les déplacements de balayage du chariot d'impression (12) s'effectuent jusqu'à la position d'extrémité des lignes.

4. Procédé suivant l'une des revendications 1 ou 2, selon lequel l'unité de traitement des feuilles est équipée de dispositifs d'identification (20,22) pour les bords latéraux de la feuille, caractérisé par le fait que les déplacements de balayage du chariot d'impression (12) s'effectuent jusqu'au bord latéral de la feuille.

5. Procédé suivant l'une des revendications précédentes, caractérisé par le fait qu'après un déplacement de balayage et avant l'étape suivante de transport, la tête d'impression est amenée approximativement au centre de la feuille.
